# EUROPÄISCHE PATENTSCHRIFT

(11) **EP 0 033 055 B1**
(45) Veröffentlichungstag und Bekanntmachung des Hinweises auf die Patenterteilung: **06.06.1984**
(21) Anmeldenummer: 80730072.8
(22) Anmeldetag: 12.11.1980
(51) Int. Cl.: H01C 1/082, H01C 1/01

(54) **Flüssigkeitsgekühlter Widerstand**
Liquid-cooled resistor
Résistance à refroidissement par liquide

(30) Priorität: 18.01.1980 DE 3002160
(43) Veröffentlichungstag der Anmeldung: 05.08.1981
(73) Patentinhaber: Licentia Patent-Verwaltungs-GmbH, 60596 Frankfurt (DE)
(72) Erfinder: Hengsberger, Jürgen, D-1000 Berlin 42 (DE)
(74) Vertreter: Lertes, Kurt, Dr.

## Beschreibung

Die Erfindung bezieht sich auf einen flüssigkeitsgekühlten Widerstand gemäß dem Oberbegriff des Anspruchs 1.

In Verbindung mit dem Bau von flüssigkeitsgekühlten Thyristor-Stromrichtern besteht das Problem, die Verluste an den Bedämpfungswiderständen an den Kühlkreislauf abzuführen.

Als Lösung für dieses Kühlproblem bietet es sich zunächst an, Draht- oder Schichtwiderstände in an sich bekannter Weise auf rohrförmigen Keramikträgerkörpern anzuordnen, die aus gut wärmeleitendem Keramikmaterial (vorzugsweise A1₂0₃) bestehen und von der Kühlflüssigkeit durchströmt werden.

Da Thyristorbeschaltungen großflächiger Leistungsthyristoren Verluste in der Größenordnung von 0,5 bis 1 kw aufweisen, müssen auch die Typenleistungen der Widerstände entsprechend groß sein, d. h., es werden Widerstandskörper mit großem Außen- und Innendurchmesser benötigt. Da andererseits die zur Verfügung stehenden und von der Wärmeabführung her nötigen Mengen der Kühlflüssigkeit recht gering sind, ergeben sich sehr niedrige Strömungsgeschwindigkeiten, was einen schlechten Wärmeübergang vom Keramikträger auf die Kühlflüssigkeit und eine örtliche Überhitzung zur Folge hat.

Durch eine eingebrachte Querschnittsdämmung läßt sich zwar die Strömungsgeschwindigkeit der Kühlflüssigkeit auf den gewünschten Wert bringen, was die zuvor geschilderten Nachteile vermeidet; jedoch ist dann die erforderliche Restbreite des Kühlkanals sehr gering. Sie liegt in derselben Größenordnung wie die unvermeidlichen Fertigungstoleranzen des Keramikträgers, woraus sich eine untragbare große Streuung der Kühleigenschaften und des Durchflußwiderstandes ergibt.

Der Erfindung liegt die Aufgabe zugrunde, bei einem flüssigkeitsgekühlten Widerstand der eingangs angegebenen Art die Kühlmittelführung im Innern des Keramikträgers so zu gestalten, daß einerseits eine ausreichend hohe Strömungsgeschwindigkeit der Kühlflüssigkeit erreicht wird und andererseits trotz der Fertigungstoleranzen des Keramikträgers gleichbleibende Kühleigenschaften und ein gleichbleibender Durchflußwiderstand erzielbar sind.

Diese Aufgabe wird gemäß der Erfindung durch die im Anspruch 1 gekennzeichneten Merkmale gelöst.

Vorteilhafterweise ist der Verdämmkörper mithin so aufgebaut, daß bei gesicherter hoher Strömungsgeschwindigkeit der Kühlflüssigkeit, die eine örtliche Überhitzung vermeidet, die Fertigungstoleranzen des Keramikträgers für die Kühlung nicht ins Gewicht fallen.

Vorteilhafte Ausgestaltungen des flüssigkeitsgekühlten Widerstandes nach der Erfindung sind in den Unteransprüchen beschrieben.

Die Erfindung soll nachfolgend für ein in der Zeichnungsfigur dargestelltes Ausführungsbeispiel näher beschrieben werden:

In einem mit einer nicht näher dargestellten Widerstandsbeschichtung versehenen Keramikträger 1 ist ein Verdämmkörper 2 eingebracht, der ohne Spiel noch in ein Exemplar des Keramikträgers mit größtzulässiger, fertigungsbedingter Minusabweichung paßt. Dieser Verdämmkörper 2 weist eine umlaufende erste Nut 5 auf, die als Strömungskanal für die Kühlflüssigkeit dient und deren Steigung so gewählt ist, daß nur ein schmaler Reststeg zwischen zwei Windungen stehen bleibt. In diesem Reststeg befindet sich eine zweite, mit gleicher Steigung umlaufende Nut 4, in die ein ebenfalls spiralig ausgebildetes und im Durchmesser etwas auffederndes Dichtungselement 3 eingelegt ist. Die Steigung der beiden Nuten ist nur geringfügig größer als die Breite der ersten Nut 5 gewählt. Als Dichtungselement 3 ist vorzugsweise eine Drahtspirale zu verwenden. Mit diesem Dichtungselement 3, das sich im Durchmesser anpassen kann, wird bewirkt, daß sich im Innern zwischen dem Verdämmkörper 2 und dem Keramikträger 1 trotz der vorhandenen Toleranzen kein Spalt bildet, in dem die Kühlflüssigkeit in axialer Richtung strömen kann. Mit 6 sind die beiden elektrischen Anschlüsse für den Widerstand bezeichnet. Die Abdeckung des Widerstandes auf seiner Außenseite erfolgt mit einer in der Figur nicht dargestellten Glasur, mit Zement oder ähnlichem.

## Patentansprüche

1. Flüssigkeitsgekühlter Widerstand, der aus einem gut wärmeleitenden, rohrförmigen Keramikträger mit auf dessen Außenseite aufgebrachter Widerstandswicklung oder -schicht gebildet wird, dadurch gekennzeichnet, daß
- im Inneren des Keramikträgers (1) ein Verdämmkörper (2) und
- ein Dichtungselement (3), das einen fertigungstoleranzbedingten Restspalt zwischen dem Keramikträger (1) und dem Verdämmkörper ausfüllt, vorgesehen sind derart,daß sich ein an den Keramikträger spiralförmiger Kühlkanal mit gleichbleibendem DurchflußWiderstand ergibt.

2. Flüssigkeitsgekühlter Widerstand nach Anspruch 1, dadurch gekennzeichnet, daß
- der Verdämmkörper (2) einen Durchmesser aufweist, der dem toleranzbehafteten Mindestdurchmesser des Keramikträgers (1) entspricht,
- der Verdämmkörper (2) an seiner dem Keramikträger (1) zugewandten Außenfläche eine spiralig umlaufende erste Nut (5), deren Steigung so gewählt ist, daß nur ein schmaler Reststeg zwischen zwei Windungen stehen bleibt, zur Durchleitung der Kühlflüssigkeit aufweist und
- der die erste Nut (5) begrenzende Reststeg eine mit gleicher Steigung verlaufende zweite Nut (4) aufweist, in die das ßichtungselement (3) im Durchmesser auffedernd eingelegt ist.

3. Flüssigkeitsgekühlter Widerstand nach einem der Ansprüche 1 oder 2, dadurch gekennzeichnet, daß das Dichtungselement (3) eine Drahtspirale ist.

## Claims

1. Liquid-cooled resistor, consisting of a tubular ceramic carrier of good heat conductivity with a resistance winding or layer applied to its outside, characterized by that
- the inside of the ceramic carrier (1) is filled up with a damming body (2) in such a way that the cooling liquid flowing through the ceramic carrier obtains a high velocity of flow and
- a sealing element (3) is provided, by means of which a residual gap due to manufacturing tolerances between the ceramic carrier (t) and the damming body is filled up.

2. Liquid-cooled resistor according to claim t, characterized by that
- the damming body (2) exhibits a diameter corresponding to the toleranced minimum diameter of the ceramic carrier (1),
- the damming body (2) is provided at its outer surface showing towards the ceramic carrier (1) with a spirally arranged first groove (5), the pitch of which exceeds only slightly the width of the groove, for the passage of the cooling liquid, and
- the residual web limiting the first groove (5) exhibits a second groove (4) having the same pitch and into which the sealing element (3) is placed in diameter in a springloaded manner.

3. Liquid-cooled resistor according to one of claims 1 or 2, characterized by that the sealing element (3) is a wire spiral.

## Revendications

1. Résistance à refroidissement liquide comprenant un support céramique tubulaire à bonne conduction thermique avec, monté sur sa face extérieure, un enroulement ou une couche de résistance, caractérisée par le fait que
- l'intérieur du support céramique (1) est rempli d'un élément de damage (2) de sorte que la vitesse d'écoulement du liquide traversant le support céramique (1) devient très élevée et
- un élément d'étanchéité (3) est prévu, remplissant la fente résiduelle entre le support céramique (1) et l'élément de damage, fente conditionnée par les tolérances de fabrication.

2. Résistance à refroidissement liquide selon revendication 1, caractérisée par le fait que
- l'élément de damage (2) a un diamètre correspondant au diamètre minimal du support céramique (1) à tolérance non définie,
- l'élément de damage (2) porte sur sa face extérieure, tournée vers le support céramique (1) une première rainure (5) spiralée, dont le pas n'est que légèrement supérieur à la largeur de la rainure, et servant à l'écou- lement du liquide et
- que la nervure résiduelle limitant la première rainure (5) porte une deuxième rainure (4) avec le même pas, dans laquelle est placé l'élément d'étanchéité (3), réfléchi élastiquement en ce qui concerne le diamètre.

3. Résistance à refroidissement liquide selon l'une des revendications 1 ou 2, caractérisée par le fait que l'élément d'étanchéité (3) consiste en un boudin en fil métallique.
